# EUROPÄISCHE PATENTANMELDUNG

(11) **EP 4 477 810 A1**
(43) Veröffentlichungstag der Anmeldung: **18.12.2024**
(21) Anmeldenummer: 24181567.9
(22) Anmeldetag: 12.06.2024
(51) Int. Cl.: E03C 1/05

(54) **SANITÄRARMATUR SOWIE VERFAHREN ZUR AUSGABE EINER FLÜSSIGKEIT MITTELS EINER SANITÄRARMATUR**

(30) Priorität: 15.06.2023 DE 102023205638
(71) Anmelder: BLANCO GmbH + Co KG, 75038 Oberderdingen (DE)
(72) Erfinder: Kuch, Oliver, 75038 Oberderdingen (DE); Kaya, Özkan, 76703 Kraichtal (DE); Hepfer, Judith, 75015 Bretten (DE); Teichmann, André, 75015 Bretten (DE)
(74) Vertreter: Ullrich & Naumann PartG mbB

(57) **Zusammenfassung**

Eine Sanitärarmatur (1), umfassend
eine Einstelleinrichtung (3, 3a) zum Einstellen der Temperatur für auszugebende Flüssigkeit, insbesondere Mischwasser, und zum Einstellen einer Durchflussrate für die auszugebende Flüssigkeit, und
eine Ausgabeeinrichtung (4) zur Ausgabe von Flüssigkeit mittels eines Auslaufs (5), wobei ein erster Sensor (21), ausgebildet zur Erkennung von Gesten eines Nutzers, und
ein zweiter Sensor (20), ausgebildet zur Erkennung von Objekten,
angeordnet ist und wobei die Sensoren (20, 21), die Einstelleinrichtung (3, 3a) und die Ausgabeeinrichtung (4) mit einer Steuereinrichtung (101) verbindbar sind, derart, dass mittels der Steuereinrichtung (101) die Ausgabeeinrichtung derart steuerbar ist, dass die Flüssigkeit anhand einer erkannten ersten Geste mittels der Ausgabeeinrichtung ausgegeben wird, und wobei
die Flüssigkeit, solange ein Objekt mittels des zweiten Sensors erkannt wird, mittels der Ausgabeeinrichtung ausgegeben wird.

## Beschreibung

Die Erfindung betrifft eine Sanitärarmatur, umfassend eine Einstelleinrichtung zum Einstellen der Temperatur für eine auszugebende Flüssigkeit, insbesondere Mischwasser, und zum Einstellen einer Durchflussrate für die auszugebende Flüssigkeit, und eine Ausgabeeinrichtung zur Ausgabe von Flüssigkeit mittels eines Auslaufs.

Die Erfindung betrifft weiter ein Verfahren zur Ausgabe einer Flüssigkeit mittels einer Sanitärarmatur, wobei die Sanitärarmatur eine Einstelleinrichtung zum Einstellen der Temperatur für eine auszugebende Flüssigkeit, insbesondere Mischwasser, aufweist, und zum Einstellen einer Durchflussrate für die auszugebende Flüssigkeit.

Obwohl auf beliebige Sanitärarmaturen anwendbar, wird die vorliegende Erfindung in Bezug auf Küchenarmaturen erläutert.

Sanitärarmaturen sind in vielfältigster Weise bekannt geworden. Bekannte Sanitärarmaturen weisen beispielsweise einen Armaturenkörper mit zumindest einem Stellglied zur Einstellung zumindest einer Eigenschaft eines durch die Sanitärarmatur geleiteten Fluidstroms auf. Bei der Eigenschaft kann es sich beispielsweise um die Durchflussmenge des Fluidstroms oder die Temperatur des Fluidstroms handeln. Bei bekannten Sanitärarmaturen wird der Fluidstrom beispielsweise aus einem getrennten Kaltwasser- und Warmwasserstrom mittels einer Mischbatterie gemischt und von dort zu einem Auslauf geleitet.

Zur Erhöhung der Funktionalität ist beispielsweise aus der DE 10 2013 000 773 A1 oder der DE 10 2013 002 236 A1 eine Sanitärarmatur bekannt geworden mit zumindest einem ersten Betätigungselement zur Temperatur- und/oder Mengeneinstellung von Mischwasser und mit zumindest einem zweiten Betätigungselement zur Mengeneinstellung von Heißwasser. Nachteilig dabei ist, dass mehrere Betätigungselemente zur Ausgabe von Wasser betätigt werden müssen. Darüber hinaus muss aufwendig, wenn beispielsweise ein Topf mit Wasser gefüllt werden soll, als erstes die Wasserausgabe initiiert werden, dann der Topf gefüllt und anschließend, nach Beiseitestellen des Topfes, die Wasserausgabe wieder beendet werden, sodass zum einen Wasser verschwendet wird, solange der Topf sich nicht unter der Wasserausgabestelle befindet und zum anderen Wasser am Topf entlang fließt, und diesen verschmutzt, wenn dieser unter der Wasserausgabestelle mit der noch andauernden Wasserausgabe entfernt wird. Zur Lösung des Problems ist aus der DE 10 2016 113 832 A1 weiterhin eine Armatur, umfassend einen Sockel, eine Schlauchbrause und einen an dem Sockel gehaltenen Arm, bekannt geworden, wobei der Arm eine Schlauchbrausen-Aufnahme, an welcher die Schlauchbrause in einer Ruheposition lösbar gehalten ist, umfasst. Die Armatur umfasst weiter einen Sensor für die Erfassung einer Anwesenheit und/oder einer Bewegung einer Hand einer Bedienungsperson in einem Detektionsbereich des Sensors, wobei der Sensor an dem Arm angeordnet ist.

Nachteilig dabei ist, dass die Funktionalität eingeschränkt ist, da lediglich die Anwesenheit einer Hand detektierbar ist. Darüber hinaus ist ebenfalls die Bedienfreundlichkeit eingeschränkt, da zuerst eine Handbewegung unterhalb des zu erwarteten Wasserausgabestrahls durchgeführt werden muss, anschließend ein zu befüllendes Gefäß in den Wasserausgabestrahl eingebracht, dieses nach Befüllen wieder aus dem Wasserausgabestrahl entfernt und dann eine erneute Handbewegung durchgeführt werden muss, um die Wasserausgabe zu beenden.

Eine Aufgabe der vorliegenden Erfindung ist es daher, eine Sanitärarmatur und ein Verfahren zur Ausgabe einer Flüssigkeit mittels einer Sanitärarmatur bereitzustellen, welche eine einfachere Bedienbarkeit, eine hohe Flexibilität und eine kostengünstige Implementierung ermöglichen.

Eine weitere Aufgabe der vorliegenden Erfindung ist es, eine alternative Sanitärarmatur und ein alternatives Verfahren zur Ausgabe einer Flüssigkeit mittels einer Sanitärarmatur bereitzustellen.

Die vorliegende Erfindung löst die Aufgaben in einer Ausführungsform bei einer Sanitärarmatur, umfassend
eine Einstelleinrichtung zum Einstellen der Temperatur für eine auszugebende Flüssigkeit, insbesondere Mischwasser, und zum Einstellen einer Durchflussrate für die auszugebende Flüssigkeit und
eine Ausgabeeinrichtung zur Ausgabe von Flüssigkeit mittels eines Auslaufs, dadurch, dass
ein erster Sensor, ausgebildet zur Erkennung von Gesten eines Nutzers, und ein zweiter Sensor, ausgebildet zur Erkennung von Objekten,
angeordnet ist und wobei die Sensoren, die Einstelleinrichtung und die Ausgabeeinrichtung mit einer Steuereinrichtung verbindbar sind, derart, dass mittels der Steuereinrichtung die Ausgabeeinrichtung derart steuerbar ist, dass die Flüssigkeit bei einer erkannten ersten Geste mittels der Ausgabeeinrichtung ausgegeben wird, und dass die Flüssigkeit, solange ein Objekt mittels des zweiten Sensors erkannt wird, mittels der Ausgabeeinrichtung ausgegeben wird.

Die vorliegende Erfindung löst die Aufgaben in einer Ausführungsform mit einem Verfahren zur Ausgabe einer Flüssigkeit mittels einer Sanitärarmatur, wobei die Sanitärarmatur
eine Einstelleinrichtung zum Einstellen der Temperatur für eine auszugebende Flüssigkeit, insbesondere Mischwasser, und zum Einstellen einer Durchflussrate für die auszugebende Flüssigkeit und
eine Ausgabeeinrichtung zur Ausgabe von Flüssigkeit mittels eines Auslaufs, aufweist, und einen ersten und einen zweiten Sensor, umfassend die Schritte:
   - Erkennen einer Geste eines Nutzers mittels des ersten Sensors, und im Fall einer erkannten Geste, Ausgeben der Flüssigkeit anhand der erkannten Geste mittels der Ausgabeeinrichtung, und
   - Erkennen eines Objekts mittels des zweiten Sensors, und solange ein Objekt erkannt wird, Ausgeben der Flüssigkeit mittels der Ausgabeeinrichtung.

Der Begriff "Sanitär" ist im weitesten Sinne zu verstehen und bezieht sich, insbesondere in der Beschreibung, vorzugsweise in den Ansprüchen unter anderem auf jegliche Objekte, Anordnungen, Vorrichtungen, Einrichtungen und dergleichen im Zusammenhang mit Bädern, Küchen, Heizungen und dergleichen.

Der Begriff "Flüssigkeit" ist im weitesten Sinne zu verstehen und bezieht sich, insbesondere in der Beschreibung, vorzugsweise in den Ansprüchen unter anderem auch auf Flüssigkeiten, in der Gase, wie beispielsweise Kohlendioxid und/oder Feststoffe, wie beispielsweise Mineralien oder dergleichen, ganz oder teilweise gelöst sind.

Der Begriff "berührungslos" in Bezug auf eine Sensoreinrichtung oder Sensor ist im weitesten Sinne zu verstehen und bezieht sich insbesondere in den Ansprüchen, vorzugsweise in der Beschreibung auf eine Sensoreinrichtung oder Sensor, welche einen bestimmten Bereich, ein bestimmtes Gebiet, Fläche oder Volumen überwacht und ausgelöst werden kann, wenn eine Veränderung, beispielsweise die Bewegung einer Hand, in dem bestimmten Bereich, Gebiet, Fläche oder Volumen, eintritt, ohne dass die Sensoreinrichtung oder der Sensor direkt berührt werden muss und/oder eine Kraft mittelbar oder unmittelbar durch die Berührung auf die Sensoreinrichtung wirkt. Eine berührungslos auslösende Sensoreinrichtung ist beispielsweise eine Sensoreinrichtung, welche auf einer Rückseite einer Holzplatte oder dergleichen angeordnet ist und insbesondere ausgelöst wird, wenn auf der Vorderseite der Holzplatte eine Veränderung in dem von der Sensoreinrichtung überwachten Bereich eintritt. Eine Veränderung wird dabei auch im Bereich der Platte selbst detektiert, sofern diese in dem von der Sensoreinrichtung überwachten Bereich liegt. Insbesondere wird die Sensoreinrichtung durch eine Berührung oder ein Überstreichen der Oberfläche der Vorderseite, insbesondere durch einen Finger, eine Hand, einen Arm oder dergleichen, ausgelöst, wobei das Auslösen unabhängig von der Kraft oder dem Druck, der durch die Berührung erzeugt wird, erfolgt.

Der Begriff "Geste" ist im weitesten Sinne zu verstehen und bezieht sich insbesondere in den Ansprüchen, vorzugsweise in der Beschreibung auf eine Bewegung eines Objekts, beispielsweise eines Topfes, einer Hand oder eines Fingers einer Hand, insbesondere in einem Erfassungsbereich der Sensoreinrichtung oder des Sensors.

Die Formulierungen "Erkennen eines Objekts" oder "Erkennen einer Geste" im Zusammenhang mit einem Sensor sind im weitesten Sinne zu verstehen und beziehen sich insbesondere in den Ansprüchen, vorzugsweise in der Beschreibung auf das Vorhandensein eines Objekts und/oder das Eintauchen und/oder Verlassen des Sensorbereichs beziehungsweise des Erfassungsbereichs des Sensors durch ein Objekt.

Einer der damit erzielten Vorteile ist, dass keine Berührung der Sanitärarmatur zur Initiierung der Flüssigkeitsausgabe erforderlich ist. Des Weiteren können Objekte wie Töpfe, Karaffen, Gläser und dergleichen von dem zweiten Sensor erfasst und erkannt werden. Solange das jeweilige Objekt von dem zweiten Sensor erkannt wird, wird Flüssigkeit ausgegeben. Die Handhabung wird damit für einen Nutzer erheblich vereinfacht und die Nutzerzufriedenheit wird verbessert. Weitere Vorteile sind eine einfache Bedienbarkeit, eine hohe Flexibilität und eine kostengünstige Implementierung.

Weitere Merkmale, Vorteile und weitere Ausführungsformen der Erfindung sind im Folgenden beschrieben oder werden dadurch offenbar.

Gemäß einer vorteilhaften Weiterbildung der Erfindung ist der erste Sensor und/oder der zweite Sensor als berührungsloser Sensor ausgebildet, insbesondere wobei der erste Sensor und/oder der zweite Sensor als Infrarotsensor oder ToF-Sensor ausgebildet ist. Einer der damit erzielten Vorteile ist, dass eine zuverlässige Detektion von Objekten sowie eine einfache Auslösung der Flüssigkeitsabgabe mittels einer Geste ermöglicht wird.

Gemäß einer weiteren vorteilhaften Weiterbildung der Erfindung weist die Ausgabeeinrichtung ein manuell betätigbares Ausgabebedienelement und/oder die Einstelleinrichtung ein manuell betätigbares Einstellbedienelement auf. Einer der damit erzielten Vorteile ist eine zuverlässige Betätigung der Ausgabe- und/oder Einstelleinrichtung für einen Nutzer. Der Begriff "manuell" ist insbesondere in den Ansprüchen, vorzugsweise in der Beschreibung dahingehend zu verstehen, dass das jeweilige Bedienelement durch Bewegen durch einen Nutzer betätigt wird. Insbesondere ist darunter nicht zu verstehen, dass insgesamt die jeweilige Einrichtung manuell betätigbar ist oder lediglich manuelle Komponenten aufweist.

Gemäß einer weiteren vorteilhaften Weiterbildung der Erfindung ist die Steuereinrichtung ausgebildet, die Ausgabeeinrichtung unabhängig von der Stellung des Ausgabebedienelements zu steuern. Einer der damit erzielten Vorteile ist eine verbesserte freihändige Bedienung.

Gemäß einer weiteren vorteilhaften Weiterbildung der Erfindung ist die Steuereinrichtung ausgebildet, die Ausgabe von Flüssigkeit mittels der Ausgabeeinrichtung zu beenden, wenn das Ausgabebedienelement innerhalb einer vorgebbaren Zeitspanne in zwei unterschiedliche Richtungen bewegt wird. Vorteil hiervon ist, dass eine zusätzliche Alternative zum Beenden der Flüssigkeitsausgabe bereitgestellt wird, was die Flexibilität bei der Bedienung und die Nutzerzufriedenheit erhöht.

Gemäß einer weiteren vorteilhaften Weiterbildung der Erfindung sind die Einstelleinrichtung und die Ausgabeeinrichtung in Form einer Einhebeleinrichtung ausgebildet, derart, dass mittels des einen Hebels sowohl die Ausgabe initiierbar als auch die Temperatur einstellbar sind. Vorteil hiervon ist eine besonders einfache Betätigung mittels eines einzelnen Hebels.

Gemäß einer weiteren vorteilhaften Weiterbildung der Erfindung ist zumindest einer der Sensoren, insbesondere der erste Sensor, an einem Grundkörper angeordnet und zumindest der andere der Sensoren, insbesondere der zweite Sensor, ist an einer Halteeinrichtung und/oder an der Ausgabeeinrichtung, insbesondere an dem Auslauf, angeordnet. Vorteil hiervon ist, dass eine zuverlässige Betätigung des jeweiligen Sensors ermöglicht wird.

Gemäß einer weiteren vorteilhaften Weiterbildung der Erfindung umfasst die Halteeinrichtung einen Haltearm, der am Grundkörper angeordnet ist. Einer der damit erzielten Vorteile ist eine einfachere Handhabung des Auslaufs der Sanitärarmatur.

Gemäß einer weiteren vorteilhaften Weiterbildung der Erfindung ist die Steuereinrichtung ausgebildet, mittels der Ausgabeeinrichtung kaltes Wasser auszugeben, solange ein Objekt mittels des zweiten Sensors erkannt wird. Vorteil hiervon ist eine vereinfachte Bedienung der Sanitärarmatur. Befindet sich ein Objekt im Erfassungsbereich des zweiten Sensors wird kaltes Wasser ausgegeben, beispielsweise um einen Topf zu füllen. Es ist dabei denkbar, die Temperatur des bei der Objekterkennung auszugebenden Wassers vorab, insbesondere separat von der Wasserabgabe mittels des ersten Sensors, einzustellen.

Gemäß einer weiteren vorteilhaften Weiterbildung der Erfindung ist eine Mengenvorgabeeinrichtung zur Vorgabe einer auszugebenen Menge an Flüssigkeit angeordnet. Vorteil hiervon ist, dass eine vorbestimmte und vom Nutzer einstellbare Menge an auszugebender Flüssigkeit individuell eingestellt werden kann.

Gemäß einer weiteren vorteilhaften Weiterbildung der Erfindung ist die Steuereinrichtung ausgebildet, mittels der Ausgabeeinrichtung eine vorbestimmte Menge an Flüssigkeit nach erkannter Geste mittels des ersten Sensors auszugeben. Vorteil hiervon ist wiederum, dass bei Erkennen einer Geste mittels des ersten Sensors eine vorbestimmte Menge an Flüssigkeit, gegebenenfalls nutzerindividuell, ausgegeben wird.

Gemäß einer weiteren vorteilhaften Weiterbildung der Erfindung sind die Erfassungsbereiche des ersten und zweiten Sensors in unterschiedliche Raumrichtungen orientiert, insbesondere wobei die Raumrichtungen senkrecht zueinander orientiert sind. Dies erhöht die Zuverlässigkeit der Erkennung von Gesten und Objekten mittels der Sensoren und vermeidet im Wesentlichen eine simultane Erkennung durch beide Sensoren.

Gemäß einer weiteren vorteilhaften Weiterbildung der Erfindung ist eine Anzeigeeinrichtung zur Anzeige zumindest eines Betriebszustands der Sanitärarmatur angeordnet, insbesondere wobei die Anzeigeeinrichtung an der Halteeinrichtung angeordnet ist. Vorteil hiervon ist eine einfache Störungs-, Betriebs- und Statusanzeige der Sanitärarmatur für einen Nutzer der Sanitärarmatur.

Gemäß einer weiteren vorteilhaften Weiterbildung der Erfindung ist eine Energieversorgungseinrichtung zur Versorgung der Sanitärarmatur mit elektrischer Energie angeordnet. Vorteil hiervon ist ein zuverlässiger Betrieb der Sanitärarmatur.

Gemäß einer weiteren vorteilhaften Weiterbildung der Erfindung weist die Energieversorgungseinrichtung ein Gehäuse auf, mit welchem die Energieversorgungseinrichtung lösbar, insbesondere werkzeuglos, an einem Gehäuse der Steuereinrichtung verbindbar ist. Vorteil hiervon ist eine einfache und schnelle Anordnung, beispielsweise einer Batterie- oder Akkubox an der Steuereinrichtung, was eine einfache Austauschbarkeit derselben ermöglicht.

Gemäß einer weiteren vorteilhaften Weiterbildung der Erfindung wird die Ausgabe von Flüssigkeit mittels der Ausgabeeinrichtung beendet, wenn ein Ausgabebedienelement der Ausgabeeinrichtung innerhalb einer vorgebbaren Zeitspanne in zwei unterschiedliche Richtungen durch einen Nutzer bewegt wird. Vorteil hiervon ist, dass eine Ausgabe von Flüssigkeit unabhängig von der erkannten Geste, der abgegebenen Menge oder eines erkannten Objekts beendet werden kann. Damit wird die Bedienfreundlichkeit für einen Nutzer weiter erhöht.

Gemäß einer weiteren vorteilhaften Weiterbildung der Erfindung wird mittels der Ausgabeeinrichtung eine vorbestimmte Menge an Flüssigkeit nach erkannter Geste mittels des ersten Sensors ausgegeben. Vorteil hiervon ist wiederum, dass bei Erkennen einer Geste mittels des ersten Sensors eine vorbestimmte Menge an Flüssigkeit, gegebenenfalls nutzerindividuell, ausgegeben wird.

Gemäß einer weiteren vorteilhaften Weiterbildung der Erfindung wird mittels der Ausgabeeinrichtung kaltes Wasser ausgegeben, solange ein Objekt mittels des zweiten Sensors erkannt wird. Vorteil hiervon ist eine vereinfachte Bedienung der Sanitärarmatur. Befindet sich ein Objekt im Erfassungsbereich des zweiten Sensors wird kaltes Wasser ausgegeben, beispielsweise um einen Topf oder ein Glas zu füllen. Es ist dabei denkbar, die Temperatur des bei der Objekterkennung auszugebenden Wasser vorab, insbesondere separat von der Wasserabgabe mittels des ersten Sensors, einzustellen.

Weitere wichtige Merkmale und Vorteile der Erfindung ergeben sich aus den Unteransprüchen, aus den Zeichnungen, und aus dazugehöriger Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt
- Figur 1: Teile einer Sanitärarmatur in dreidimensionaler Ansicht gemäß einer Ausführungsform der vorliegenden Erfindung;
- Figur 2: eine Sanitärarmatur gemäß einer Ausführungsform der vorliegenden Erfindung; sowie
- Figur 3: Schritte eines Verfahrens gemäß einer Ausführungsform der vorliegenden Erfindung.

Figur 1 zeigt Teile einer Sanitärarmatur in dreidimensionaler Ansicht gemäß einer Ausführungsform der vorliegenden Erfindung.

In Figur 1 ist eine Sanitärarmatur 1 dargestellt. Die Sanitärarmatur 1 weist einen sich nach oben erstreckenden länglichen zylinderförmigen Grundkörper 2 auf, an dessen Oberseite ein horizontal angeordneter Haltearm 7 angeordnet ist. Seitlich an dem Grundkörper 2 ist ein sich vertikal erstreckender Infrarot-Sensor 21 angeordnet und auf dessen gegenüberliegender Seite ist ein Einhebelmischer 3 angeordnet. Mittels des Einhebelmischers 3 kann ein Nutzer manuell die Temperatur von auszugebendem Mischwasser durch Rotation des Hebels 3a einstellen und durch seitliches Abklappen desselben kann eine Wasserausgabe initiiert werden oder gestoppt werden. Der Einhebelmischer 3 ist mit Sensoren (nicht gezeigt) verbunden, die eine Rotation beziehungsweise ein Abklappen des Hebels 3a sensieren und entsprechende Signale an eine Steuereinrichtung 101 (siehe Figur 2) zur Steuerung der Mischwassertemperatur und -ausgabe übermitteln. Darüber hinaus kann in der geschlossenen Stellung des Hebels 3a eine Temperaturvoreinstellung für die Ausgabe von Mischwasser eingestellt werden, wenn ein Nutzer den Infrarot-Sensor 21 betätigt. Der Infrarot-Sensor 21 erkennt eine Geste beispielsweise dadurch, dass eine Handfläche vor den Infrarot-Sensor 21 gehalten wird. Es wird dann Mischwasser ausgegeben, solange, bis die Handfläche wieder entfernt wird. Ebenso ist es möglich, dass eine erste Wischbewegung eines Nutzers an dem Sensor 21 vorbei eine Wasserabgabe auslöst und gegebenenfalls eine zweite Wischbewegung diese wieder stoppt.

Ausgehend von dem Grundkörper 2 erstreckt sich oberhalb des Haltearms 7 ein flexibler bogenförmiger Brauseschlauch 4, der in einen Auslauf 5 mündet. Der Auslauf 5 ist dabei lösbar an dem Haltearm 7 festlegbar. An dem Auslauf 5 ist weiterhin eine Taste 5a angeordnet, mit der ein Nutzer zwischen verschiedenen Strahlarten für die Ausgabe des Mischwassers umschalten kann, wenn die Taste 5a gedrückt wird. Auf der Oberseite des Haltearms 7 ist eine LED-Anzeige 6 angeordnet, welche durch unterschiedliche Farben und/oder unterschiedliche Frequenz des Aufleuchtens der LED einen Betriebs-, Status- oder Störungszustand der Sanitärarmatur 1 anzeigt. Auf der Unterseite des Haltearms 7 ist ein sogenannter Time-Of-Flight-Sensor 20, ToF-Sensor, angeordnet, dessen Erfassungsbereich im Wesentlichen in Richtung der Wasserausgabe, also vertikal nach unten orientiert ist. Wird ein Objekt in dem Erfassungsbereich detektiert, wird kaltes Wasser ausgegeben, solange sich das Objekt in dem Erfassungsbereich des Sensors 20 befindet.

Figur 2 zeigt eine Sanitärarmatur 1 gemäß einer Ausführungsform der vorliegenden Erfindung.

Die Sanitärarmatur 1 ist dabei mit einer Steuerbox 101 verbunden, die neben elektrischen und elektronischen Komponenten wie einem Mikroprozessor oder dergleichen auch Steuerventile aufweist, die eine vorgebbare Menge und eine vorgebbare Temperatur von Mischwasser, initiiert durch einen der beiden Sensoren 20, 21 und/oder den Hebel 3a des Einhebelmischers 3, ausgeben. Hierzu sind wasserführende Leitungen 104, 106 angeordnet, die einerseits mit einer zentralen Wasserversorgung verbunden sind, beispielsweise einem Heiß-/Kaltwasseranschluss, als auch einer oder mehreren elektrischen Leitungen 105, die mit dem Einhebelmischer 3, den Sensoren 20, 21 und der Taste 5a verbunden sind. Zur elektrischen Energieversorgung ist eine Batteriebox 102 und/oder ein Netzteil 103 mit der Steuerbox 101 verbindbar. Die Batteriebox 102 kann dabei beispielsweise mittels Magnetkraft an dem Gehäuse der Steuerbox 101 festgelegt werden.

Figur 3 zeigt Schritte eines Verfahrens gemäß einer Ausführungsform der vorliegenden Erfindung.

In Figur 3 sind Schritte eines Verfahrens zur Ausgabe einer Flüssigkeit mittels einer Sanitärarmatur 1 gezeigt. Die Sanitärarmatur 1 umfasst hierzu eine Einstelleinrichtung zum Einstellen der Temperatur für eine auszugebende Flüssigkeit, insbesondere Mischwasser, und zum Einstellen einer Durchflussrate für die auszugebende Flüssigkeit ebenso wie eine Ausgabeeinrichtung zur Ausgabe von Flüssigkeit mittels eines Auslaufs 5 und einen ersten Sensor 21 und einen zweiten Sensor 20.

Das Verfahren umfasst die folgenden Schritte:
- Erkennen S1 einer Geste eines Nutzers mittels des ersten Sensors 21, und im Fall einer erkannten Geste, Ausgeben S2 der Flüssigkeit anhand der erkannten Geste mittels der Ausgabeeinrichtung,
- Erkennen S3 eines Objekts mittels des zweiten Sensors 20, und solange ein Objekt erkannt wird, Ausgeben S4 der Flüssigkeit mittels der Ausgabeeinrichtung.

Zusammenfassend kann zumindest eine der Ausführungsformen der Erfindung zumindest einen der folgenden Vorteile und/oder zumindest eines der folgenden Merkmale aufweisen:
- Abgabe der angeforderten Menge der Flüssigkeit je nach Sensor.
- Automatisches Stoppen nach der Abgabe.
- Hohe Flexibilität.
- Einfache Herstellung und Implementierung.
- Einfache Durchführung.
- Zuverlässige und flexible Abgabe.
- Einfache Handhabung und Bedienbarkeit.
- Verbesserte Nutzerzufriedenheit.
- Seitlicher Sensor (IR) mit Temperaturvoreinstellung.
- ToF-Sensor unter dem Haltearm erkennt die Objekte solange diese sich im Signalbereich befinden. Es fließt solange Wasser, wie sich das Objekt im Signalbereich befindet.
- Mit Hilfe von zusätzlichen Batterien kann die Sanitärarmatur ohne Netzstrom betrieben werden.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Sanitärarmatur
- 2: Grundkörper
- 3: Einhebelmischer
- 3a: Hebel
- 4: Brauseschlauch
- 5: Auslauf
- 5a: Taste
- 6: LED-Anzeige
- 7: Haltearm

- 20: ToF-Sensor
- 21: IR-Sensor

- 101: Steuerbox
- 102: Batteriebox
- 103: Netzteil
- 104: Wasserführende Leitung
- 105: Elektrische Leitung
- 106: Wasserführende Leitung

- R, R1, R2: Richtung
- S1-S4: Schritte eines Verfahrens

## Patentansprüche

1. Sanitärarmatur (1), umfassend
eine Einstelleinrichtung (3, 3a) zum Einstellen der Temperatur für eine auszugebende Flüssigkeit, insbesondere Mischwasser, und zum Einstellen einer Durchflussrate für die auszugebende Flüssigkeit, und
eine Ausgabeeinrichtung zur Ausgabe von Flüssigkeit mittels eines Auslaufs (5), **dadurch gekennzeichnet, dass**
ein erster Sensor (21), ausgebildet zur Erkennung von Gesten eines Nutzers, und ein zweiter Sensor (20), ausgebildet zur Erkennung von Objekten,
angeordnet ist und wobei die Sensoren (20, 21), die Einstelleinrichtung (3) und die Ausgabeeinrichtung mit einer Steuereinrichtung (101) verbindbar sind, derart, dass mittels der Steuereinrichtung (101) die Ausgabeeinrichtung derart steuerbar ist, dass die Flüssigkeit anhand einer erkannten ersten Geste mittels der Ausgabeeinrichtung ausgegeben wird, und dass
die Flüssigkeit, solange ein Objekt mittels des zweiten Sensors (20) erkannt wird, mittels der Ausgabeeinrichtung ausgegeben wird.

2. Sanitärarmatur (1) gemäß Anspruch 1, **dadurch gekennzeichnet, dass** der erste Sensor (21) und/oder der zweite Sensor (20) als berührungsloser Sensor ausgebildet ist, insbesondere wobei der erste Sensor (21) und/oder der zweite Sensor (20) als Infrarotsensor oder ToF-Sensor ausgebildet ist.

3. Sanitärarmatur (1) gemäß einem der Ansprüche 1-2, **dadurch gekennzeichnet, dass** die Ausgabeeinrichtung ein manuell betätigbares Ausgabebedienelement (3a, 5a) und/oder die Einstelleinrichtung (3) ein manuell betätigbares Einstellbedienelement (3a) aufweist, vorzugsweise wobei die Steuereinrichtung (101) ausgebildet ist, die Ausgabeeinrichtung unabhängig von der Stellung des Ausgabebedienelements (3a, 5a) zu steuern.

4. Sanitärarmatur (1) gemäß Anspruch 3, **dadurch gekennzeichnet, dass** die Steuereinrichtung (101) ausgebildet ist, die Ausgabe von Flüssigkeit mittels der Ausgabeeinrichtung zu beenden, wenn das Ausgabebedienelement (3a, 5a) innerhalb einer vorgebbaren Zeitspanne in zwei unterschiedliche Richtungen (R) bewegt wird.

5. Sanitärarmatur (1) gemäß einem der Ansprüche 1-4, **dadurch gekennzeichnet, dass** die Einstelleinrichtung (3) und die Ausgabeeinrichtung in Form einer Einhebeleinrichtung ausgebildet sind, derart, dass mittels des einen Hebels (3a) sowohl die Ausgabe initiierbar als auch die Temperatur einstellbar sind.

6. Sanitärarmatur (1) gemäß einem der Ansprüche 1-5, **dadurch gekennzeichnet, dass** zumindest einer der Sensoren (20, 21), insbesondere der erste Sensor (21), an einem Grundkörper (2) angeordnet ist und dass zumindest der andere der Sensoren (20), insbesondere der zweite Sensor, an einer Halteeinrichtung und/oder an der Ausgabeeinrichtung, insbesondere an dem Auslauf (5), angeordnet ist, vorzugsweise wobei die Halteeinrichtung einen Haltearm (7) umfasst, der am Grundkörper (2) angeordnet ist.

7. Sanitärarmatur (1) gemäß einem der Ansprüche 1-6, **dadurch gekennzeichnet, dass** die Steuereinrichtung (101) ausgebildet ist, mittels der Ausgabeeinrichtung kaltes Wasser auszugeben, solange ein Objekt mittels des zweiten Sensors (20) erkannt wird.

8. Sanitärarmatur (1) gemäß einem der Ansprüche 1-7, **dadurch gekennzeichnet, dass** eine Mengenvorgabeeinrichtung zur Vorgabe einer auszugebenen Menge an Flüssigkeit angeordnet ist.

9. Sanitärarmatur (1) gemäß einem der Ansprüche 1-8, **dadurch gekennzeichnet, dass** die Steuereinrichtung (101) ausgebildet ist, mittels der Ausgabeeinrichtung eine vorbestimmte Menge an Flüssigkeit nach erkannter Geste mittels des ersten Sensors (21) auszugeben.

10. Sanitärarmatur (1) gemäß einem der Ansprüche 1-9, **dadurch gekennzeichnet, dass** die Erfassungsbereiche des ersten (21) und zweiten (20) Sensors in unterschiedliche Raumrichtungen orientiert sind, insbesondere wobei die Raumrichtungen senkrecht zueinander orientiert sind.

11. Sanitärarmatur (1) gemäß einem der Ansprüche 1-10, **dadurch gekennzeichnet, dass** eine Anzeigeeinrichtung (6) zur Anzeige zumindest eines Betriebszustands der Sanitärarmatur (1) angeordnet ist, insbesondere wobei die Anzeigeeinrichtung (6) an der Halteeinrichtung (7) angeordnet ist.

12. Sanitärarmatur (1) gemäß einem der Ansprüche 1-11, **dadurch gekennzeichnet, dass** eine Energieversorgungseinrichtung (102, 103) zur Versorgung der Sanitärarmatur mit elektrischer Energie angeordnet ist, vorzugsweise wobei die Energieversorgungseinrichtung (102, 103) ein Gehäuse aufweist, mit welchem die Energieversorgungseinrichtung (102, 103) lösbar, insbesondere werkzeuglos, an einem Gehäuse der Steuereinrichtung (101), verbindbar ist.

13. Verfahren zur Ausgabe einer Flüssigkeit mittels einer Sanitärarmatur (1), wobei die Sanitärarmatur (1) eine Einstelleinrichtung (3) zum Einstellen der Temperatur für eine auszugebende Flüssigkeit, insbesondere Mischwasser, und zum Einstellen einer Durchflussrate für die auszugebende Flüssigkeit und
eine Ausgabeeinrichtung zur Ausgabe von Flüssigkeit mittels eines Auslaufs (5) aufweist, und einen ersten (21) und einen zweiten (20) Sensor, umfassend die Schritte:
- Erkennen (S1) einer Geste eines Nutzers mittels des ersten Sensors (21), und im Fall einer erkannten Geste, Ausgeben (S2) der Flüssigkeit anhand der erkannten Geste mittels der Ausgabeeinrichtung,
- Erkennen (S3) eines Objekts mittels des zweiten Sensors (20) und solange ein Objekt erkannt wird, Ausgeben (S4) der Flüssigkeit mittels der Ausgabeeinrichtung.

14. Verfahren gemäß Anspruch 13, **dadurch gekennzeichnet, dass** die Ausgabe von Flüssigkeit mittels der Ausgabeeinrichtung beendet wird, wenn ein Ausgabebedienelement der Ausgabeeinrichtung innerhalb einer vorgebbaren Zeitspanne in zwei unterschiedliche Richtungen durch einen Nutzer bewegt wird.

15. Verfahren gemäß einem der Ansprüche 13-14, **dadurch gekennzeichnet, dass** mittels der Ausgabeeinrichtung eine vorbestimmte Menge an Flüssigkeit nach erkannter Geste mittels des ersten Sensors (21) ausgegeben wird und/oder dass mittels der Ausgabeeinrichtung kaltes Wasser ausgegeben wird, solange ein Objekt mittels des zweiten Sensors (20) erkannt wird.
